# FASCICULE DE BREVET EUROPEEN

(11) **EP 0 943 454 B1**
(45) Date de publication et mention de la délivrance du brevet: **28.05.2003**
(21) Numéro de dépôt: 98400631.2
(22) Date de dépôt: 18.03.1998
(51) Int. Cl.: B42F 1/04

(54) **Dispositif de maintien par pincement**
Klemmvorrichtung
Clamping device

(43) Date de publication de la demande: 22.09.1999
(73) Titulaire: INOTEP S.A.S., 91140 Villebon sur Yvette (FR)
(72) Inventeur: Speurt, Thierry, 92800 Puteaux (FR)
(74) Mandataire: Pontet, Bernard

(56) Documents cités:
- GB-A- 2 167 348
- US-A- 2 493 503
- US-A- 4 563 796
- US-A- 4 903 376

## Description

La présente invention concerne un dispositif de maintien par pincement pour des objets divers tels que des feuilles de papier ou des documents, des objets textiles tels que des habits, des torchons, des serviettes, ou encore des objets essentiellement rigides tels que des outils, des ustensiles notamment culinaires, etc.

Les systèmes de maintien par pincement traditionnels nécessitent pour la plupart l'emploi des deux mains, l'une servant à manoeuvrer la pince à l'ouverture pendant qu'on glisse l'objet entre les mors de la pince avec l'autre main.

En outre ou alternativement, les dispositifs connus sont relativement complexes et/ou peu efficaces ou ont encore l'inconvénient d'endommager plus ou moins gravement l'objet maintenu ou encore de le maintenir de façon incertaine.

Les documents GB 2 167 348 A et US 4,563,796 décrivent des dispositifs de maintien de feuilles comprenant un corps avec une surface sensiblement plane et, raccordés audit corps d'une part une languette et d'autre part à l'opposé un organe de butée destiné à venir en contact de la languette pour créer une zone de pincement. Dans le document GB 2 167 348 A, la zone de pincement est définie par l'extrémité de l'organe de butée soit recourbée soit repliée de manière à créer un bord de pincement. Dans le document US 4,563,796, deux zones de pincement sont créées entre l'organe de butée et la languette : la première zone de pincement est définie par un bourrelet ménagé à l'extrémité de l'organe de butée formant un bord arrondi de pincement venant au contact de la surface antérieure de la languette et la deuxième zone de pincement est définie par l'extrémité de la languette venant au contact de la face postérieure de l'organe de butée.

Le document US 2,493,503 décrit une pince à linge qui comporte deux lames écartées entre lesquelles le fil à linge est destiné à être introduit. L'écartement des deux lames au delà de leur position de repos crée la force de rappel et de pincement du fil à linge.

Le but de la présente invention est de proposer un dispositif de maintien très ergonomique, presque toujours utilisable d'une seule main, efficace, peu coûteux et/ou compatible avec de nombreuses applications.

Suivant l'invention, le dispositif de maintien comprend :
- un corps ;
- une languette de butée ayant une zone de raccordement avec le corps ;
- une languette mobile ayant une zone de raccordement avec le corps et une zone de pincement située entre une face antérieure du corps et une face postérieure de la languette de butée ; et
- des moyens de rappel élastique reliés fonctionnellement à la languette mobile et tendant à appuyer au moins indirectement la zone de pincement contre la face postérieure de la languette de butée ;
la languette mobile possédant en outre une zone de pression sur laquelle un utilisateur peut appuyer pour écarter la zone de pincement relativement à la languette de butée et glisser entre celles-ci un objet à maintenir ou l'en enlever,
caractérisé en ce que la languette de butée comporte sur sa face postérieure une région de butée convexe au-delà de laquelle la languette de butée s'écarte de la languette mobile en formant avec celle-ci une fente d'introduction en forme de coin.

Cette fente en forme de coin favorise l'introduction de l'objet entre les deux languettes de la pince. L'introduction peut en cas de besoin, grâce à l'effet de coin, produire une ouverture complémentaire par la poussée que l'utilisateur exerce sur l'objet dans le sens de l'introduction.

Typiquement, pour engager un objet dans la pince, on presse l'objet sur la zone de pression de la languette mobile. Ceci écarte la languette mobile de la languette de butée. Ensuite, tout en maintenant cette pression, on pousse l'objet le long de la languette mobile pour l'engager dans la fente entre la languette mobile et la languette de butée. Il suffit ensuite de relâcher la pression sur l'objet pour que celui-ci se trouve pincé, sous l'action des moyens de rappel élastique, entre la languette mobile et la languette de butée. Une seule main peut donc à la fois provoquer l'ouverture du dispositif de maintien et l'engagement de l'objet entre les deux faces de pincement du dispositif.

Il est avantageux que le corps et les deux languettes soient formées par une même bande de matière courbée à la jonction entre le corps et chacune des languettes, respectivement.

La bande de matière peut être une simple bande de métal élastique, par exemple de l'acier inoxydable, ou de matière plastique. Cette bande constitue ainsi la majeure partie ou la totalité du dispositif en une seule pièce.

Dans certaines applications, le corps porte des moyens de fixation à un support, par exemple des moyens de fixation adhésifs.

Le support peut typiquement être une paroi verticale. Un tel support favorise l'introduction aisée de l'objet entre les deux languettes du dispositif. En particulier, le support constitue un appui de réaction pour la force de pression exercée par l'utilisateur sur la zone de pression de la languette mobile.

Le corps peut être solidaire d'une structure porteuse à géométrie variable faisant partie du dispositif, par exemple un bras déformable pouvant être fixé lui-même à un support fixe, à un appareil ou une machine.

Par exemple, une extrémité d'un bras à géométrie variable peut être fixée à un boîtier de matériel informatique tandis que le corps et les deux languettes, situés à l'autre extrémité du bras déformable, peuvent supporter des documents à prendre en considération pour le travail sur l'ordinateur, par exemple un texte à saisir par traitement de texte.

La languette mobile est avantageusement plus longue que la languette de butée.

Ceci est approprié car la languette mobile doit présenter ladite zone de pression entre la zone de pincement et la zone de raccordement. En outre, dans le cas précité où les moyens élastiques consistent en une élasticité de la languette mobile, et que simultanément la languette mobile, le corps et la languette de butée sont fait en un seule bande d'une même matière, la plus grande flexibilité élastique de la languette mobile et sa mobilité par rapport au corps et à la languette de butée résultent de la plus grande longueur de la languette mobile.

Des moyens d'adhérence peuvent être prévus sur la face postérieure de la languette de butée et/ou sur la face antérieure de la zone de pincement de la languette mobile pour augmenter le coefficient de frottement avec l'objet retenu entre ces faces.

L'une des applications préférées du dispositif selon l'invention est la suspension de documents, feuilles de papier et analogues.

Le dispositif selon l'invention est également applicable à la suspension d'objets qui typiquement peuvent être rigides, tels que des outils ou des ustensiles. En fonction de la taille des objets à maintenir, le débattement de la languette mobile peut varier. En fonction du poids des objets à retenir, la force élastique appliquée à la languette mobile peut également varier selon les réalisations. On peut par exemple envisager de suspendre un jeu de clés pour des écrous ou vis de différentes tailles, une série de tournevis, ou encore, à la cuisine, une casserole ou une série de casseroles par leurs manches, un ou plusieurs ustensiles du type cuillères, fourchettes, louches, écumoires, etc.

Le dispositif selon l'invention est également applicable à la suspension d'objets textiles. Il peut alors remplacer un porte-manteaux pour supporter un habit, il peut également servir à suspendre un torchon dans une cuisine, une serviette dans une salle de bains, etc.

Dans une application particulière, le dispositif est à usage de pince à linge pour l'étendage du linge en vue de son séchage. La zone de jonction entre le corps et la languette de butée forme alors une anse de passage d'un fil d'étendage, auquel le dispositif se trouve alors suspendu. D'autres particularités et avantages de l'invention ressortiront encore de la description ci-après, relative à des exemples non-limitatifs.

Aux dessins annexés :
- la figure 1 est une vue en perspective d'un dispositif de maintien selon l'invention;
- la figure 2 est une vue en élévation du dispositif de la figure 1 lors de l'insertion d'une feuille de papier;
- la figure 3 est une vue à plus petite échelle après insertion de la feuille de papier;
- la figure 4 est une vue de la bande de matière constitutive du corps et des languettes à un stade intermédiaire de fabrication;
- la figure 5 est une vue en élévation d'un autre mode de mise en oeuvre de l'invention;
- la figure 6 est une vue de face d'un autre mode de réalisation de l'invention;
- la figure 7 est une vue de profil d'un badge selon l'invention, en service;
- la figure 8 est une vue du dispositif selon l'invention appliqué à la suspension d'une casserolle; et
- la figure 9 est une vue en perspective illustrant une application du dispositif selon l'invention en tant que pince à linge.

Dans l'exemple représenté aux figures 1 à 3, le dispositif comprend un corps plat 1 à une extrémité duquel est raccordée une languette de butée 2. A l'extrémité opposée du corps 1 est raccordée une languette mobile 3.

Le corps 1 et les languettes 2 et 3 sont réalisées en une seule bande de matière elastiquement flexible, par exemple une bande d'acier inoxydable ou une bande de matière plastique flexible.

Les zones de raccordement 23 et 33 du corps 1 avec la languette de butée 2 et avec la languette mobile 3 sont réalisées chacune par une courbure sensiblement à 180° de la bande de matière flexible.

Les languettes 2 et 3 sont situées toutes les deux en regard d'une face antérieure 11 du corps 1 et s'étendent l'une vers l'autre à partir de leur zone de raccordement respective 23, 33 avec le corps 1.

Au voisinage de son extrémité libre 31, la languette mobile 3 comporte une zone de pincement 32 qui est engagée entre la face antérieure 11 du corps 1 et la face postérieure 22 d'une zone de butée 21 de la languette de butée 2.

La zone de butée 21 de la languette 2 est située en regard de la face antérieure 11 du corps 1 à une certaine distance de la zone de raccordement 23.

La languette mobile 3 présente entre la zone de pincement 32 et la zone de raccordement 33 avec le corps 1, une zone de pression 34. Comme illustré à la figure 3, la longueur apparente L2 de la languette de butée 2 est nettement plus faible que la longueur apparente L1 du corps 1, de manière que la zone de pression 34 de la languette mobile 3 soit découverte au-delà de l'extrémité libre de la languette de butée 2.

La longueur apparente L₃ de la languette mobile 3 est nettement plus grande, par exemple trois fois plus grande, que la longueur apparente L2 de la languette de butée 2.

Comme le montre la figure 4, pour réaliser le dispositif de maintien, on donne à la bande de matière élastique une forme initiale telle que la languette mobile 3 tend, en l'absence de toute contrainte élastique, à s'écarter du corps 1 au-delà de la position définie par la languette de butée 2. Pour passer de l'état intermédiaire résultant du formage, représenté à la figure 4 à l'état correspondant au dispositif terminé (figures 1 à 3) il suffit de fléchir le corps 1 de façon que la face antérieure 11 soit convexe pour pouvoir engager la languette mobile 3 derrière la languette de butée 2.

Ainsi, dans le dispositif de maintien en configuration de fonctionnement (figures 1 à 3), la zone de pincement 32 de la languette mobile 3 est rappelée en permanence, élastiquement, vers la position de repos en appui contre la languette de butée 2, sous l'effet de sa tendance à reprendre la position détendue visible à la figure 4.

Comme le point de contact 5 qui s'établit entre les languettes 2 et 3 (figure 1) est beaucoup plus près de la zone de raccordement 23 de la languette de butée 2 que de la zone de raccordement 33 de la languette mobile 3, la languette de butée 2 offre une résistance à la flexion bien plus grande. Ceci permet à la languette de butée 2 de retenir la languette mobile 3 dans la position de repos représentée à la figure 1 sans que la languette mobile 3 ne fasse fléchir de façon significative la languette de butée 2 ou le corps 1.

En outre, par une pression exercée sur la zone de pression 34, la languette mobile 3 et en particulier la zone de pincement 32 peuvent être écartées de la languette de butée 2. Cette pression peut être exercée par le pouce 6 d'un utilisateur comme illustré à la figure 2.

Comme le montrent les figures 2 et 3, le corps 1 est muni de moyens de fixation contre une paroi verticale 7, par exemple un mur. Les moyens de fixation consistent commodément en une mousse adhésive 71 fixée sur la face postérieure 12 du corps 1.

Le dispositif de maintien des figures 1 à 3 s'utilise de la manière suivante pour le maintien d'une feuille de papier 81 en position de suspension verticale. Le dispositif est fixé contre la paroi 7 de façon que la languette de butée 2 soit en position supérieure et la languette mobile 3 en position inférieure.

A l'aide de son pouce 6, l'utilisateur place la feuille de papier 81 contre la zone de pression 34 de la languette mobile 3 puis, en maintenant cette pression, engage le bord supérieur 82 de la feuille 81 dans la fente 51 entre la zone de butée 21 de la languette de butée 2 et la zone de pincement 32 de la languette mobile 3.

Le mouvement et les forces exercés par l'utilisateur sont symbolisés par la double flèche 61 à la figure 2. A la suite de cela, l'utilisateur retire son pouce et la zone de pincement 32 (figure 3) de la languette mobile 3 vient pincer élastiquement la feuille 81 contre la zone de butée 21 de la languette de butée 2.

La languette de butée 2 présente au-delà de la zone de butée 21 une zone terminale 24 qui s'écarte progressivement de la languette mobile 3 en définissant avec celle-ci une fente d'insertion 51 ayant un profil en coin.

La figure 1 visualise que la face postérieure 22 de la languette de butée 2 peut présenter dans la zone de butée 21 un revêtement 26 favorisant l'adhérence, par exemple une feuille de caoutchouc. Ainsi, la feuille de papier ou autre objet sera plus efficacement maintenue entre la languette de butée 2 et la languette mobile 3.

Dans l'exemple représenté à la figure 5, le corps 1 du dispositif de maintien n'est pas nécessairement pourvu de moyens de fixation tels que les moyens 71 de la figure 2.

Le dispositif de maintien de la figure 5 est utilisé pour maintenir à l'état assemblé une pile de feuilles 83 entre la languette de butée 2 et la languette mobile 3.

Dans l'exemple représenté à la figure 6, les moyens de fixation comprennent une rotule 72 dont l'un des éléments 73 est fixé au sommet du corps 1 et l'autre élément 74 est solidaire de l'extrémité d'un bras plastiquement déformable 76 dont l'autre extrémité peut pivoter selon un axe vertical 77 par rapport à un appareil 78 qui dans l'exemple est un écran d'ordinateur.

Ainsi, la feuille 81 portant par exemple un texte à saisir par informatique peut être positionnée par l'opérateur de la manière qu'il juge la plus ergonomique lorsqu'il travaille face à l'ordinateur.

Dans l'exemple de la figure 7, le corps 1 est fixé par tous moyens appropriés à un badge d'identification 91 qui est par exemple du genre remis à des visiteurs entrant dans des locaux d'une entreprise ou d'une exposition. Le badge est fixé à la poche 92 de la veste ou autre habit 94 du visiteur par insertion du bord supérieur 93 de la poche 92 entre la languette de butée 2 placée en position supérieure et la languette mobile 3. La languette de butée 2 pénètre à l'intérieur de la poche alors que la languette mobile 3 reste appuyée contre la face extérieure de la poche. Le badge 91 est adjacent à la face dite postérieure du corps 1.

Dans l'exemple représenté à la figure 8, le dispositif de maintien est semblable à celui des figures 1 à 4, avec son corps 1 fixé à un mur 7. Toutefois, la fixation, pour qu'elle soit plus robuste, est assurée par des vis 79 qui passent à travers des trous (non représentés) du corps 1 et s'engagent dans la paroi 7.

Le dispositif de maintien est utilisé pour suspendre une casserole 94 par insertion du manche 96 de la casserole entre la languette mobile 3 et la languette de butée 2.

La force de rappel élastique de la languette mobile 3 est choisie suffisante pour que la force de frottement en résultant sur le manche 96 soit supérieure au poids de la casserole 94.

Dans l'exemple représenté à la figure 9, le dispositif de maintien est utilisé comme pince à linge 41 pour suspendre un objet textile 42 en vue de son séchage. Le fil d'étendage 43 passe sous la zone de raccordement 23 de la languette de butée 2, qui forme anse de suspension. L'objet textile à suspendre est engagé entre la languette de butée 2 et la languette mobile 3 de chaque pince à linge 41.

Bien entendu, l'invention n'est pas limitée aux exemples décrits et représentés. D'autre applications encore sont concevables, par exemple comme marque-page pour repérer une page particulière dans un ouvrage, pour la suspension d'outils dans un atelier d'une manière analogue à celle représentée à la figure 8 pour une casserole, pour la suspension de torchons ou de serviettes.

Le dispositif pourrait également être utilisé pour maintenir un objet en position dressée en plaçant la languette de butée 2 en position inférieure et la languette mobile 3 en position supérieure.

On pourrait également placer la languette de butée 2 en position latérale relativement à l'objet à maintenir.

## Revendications

1. Dispositif de maintien comprenant :
- un corps (1);
- une languette de butée (2) ayant une zone (23) de raccordement avec le corps (1);
- une languette mobile (3) ayant une zone (33) de raccordement avec le corps et une zone de pincement (32) située entre une face antérieure (11) du corps (1) et une face postérieure (22) de la languette de butée (2); et
- des moyens de rappel élastique reliés fonctionnellement à la languette mobile (3) et tendant à appuyer au moins indirectement la zone de pincement (32) contre la face postérieure (22) de la languette de butée (2);
la languette mobile (3) possédant en outre une zone de pression (34) sur laquelle un utilisateur (6) peut appuyer pour écarter la zone de pincement (32) relativement à la languette de butée (2) et glisser entre celles-ci un objet (81, 83, 92, 96, 42) à maintenir ou l'en enlever,
**caractérisé en ce que** la languette de butée (2) comporte sur sa face postérieure (22) une région de butée convexe au-delà de laquelle la languette de butée (2) s'écarte de la languette mobile (3) en formant avec celle-ci une fente d'introduction (51) en forme de coin.

2. Dispositif de maintien selon la revendication 1, **caractérisé en ce que** la zone de pression (34) est située entre la zone de pincement (32) et la zone de raccordement (33) de la languette mobile (3).

3. Dispositif selon la revendication 1 ou 2, **caractérisé en ce que** ladite zone de raccordement (23) de la languette de butée (2) et la zone de raccordement (33) de la languette mobile (3) sont situées en deux extrémités opposées du corps (1).

4. Dispositif selon l'une des revendications 1 à 3, **caractérisé en ce que** le corps (1) et les deux languettes (2, 3) sont formés par une même bande de matière courbée entre le corps et chacune des languettes respectivement.

5. Dispositif selon l'une des revendications 1 à 4, **caractérisé en ce que** les moyens de rappel élastique consistent en une élasticité d'une partie au moins de la languette mobile (3).

6. Dispositif selon l'une des revendications 1 à 5, **caractérisé par** des moyens d'adhérence (26) portés par l'une au moins de la face postérieure (22) de la languette de butée (2) et de la face antérieure de la zone de pincement (32) de la languette mobile (3).

7. Dispositif selon l'une des revendications 1 à 6, **caractérisé en ce que** la languette mobile (3) est plus longue que la languette de butée (2).

8. Dispositif selon l'une des revendications 1 à 7, **caractérisé par** des moyens (71 à 74, 76, 77, 79) pour fixer le corps à un support (7, 78).

9. Dispositif selon la revendication 8, **caractérisé en ce que** les moyens de fixation comprennent une structure (72, 76, 77) à géométrie variable.

10. Dispositif selon l'une des revendications 1 à 7, **caractérisé en ce qu'**une face postérieure (12) du corps (1) porte des moyens de fixation adhésifs (71).

11. Application d'un dispositif selon l'une des revendications 1 à 10 à la suspension de documents (81).

12. Application d'un dispositif selon l'une des revendications 1 à 10 à la suspension d'objets tels qu'outils ou ustensiles (94).

13. Application d'un dispositif selon l'une des revendications 1 à 10 à la suspension d'objets tels que habits, torchons, serviettes.

14. Pince à linge comprenant un dispositif (41) selon l'une des revendications 1 à 7, la zone de raccordement (23) de la languette de butée (2) formant anse de passage d'un fil d'étendage (43).

15. Badge comprenant un dispositif selon l'une des revendications 1 à 7, dont la face postérieure (12) du corps (1), opposée aux languettes, est fixée à la face postérieure du badge proprement dit (91).

## Patentansprüche

1. Haltevorrichtung, die folgendes umfaßt:
- einen Körper (1),
- eine Anschlagszunge (2) mit einer Zone (23) zur Verbindung mit dem Körper (1),
- eine bewegliche Zunge (3) mit einer Zone (33) zur Verbindung mit dem Körper und einer Klemmzone (32), die zwischen einer Vorderseite (11) des Körpers (1) und einer Rückseite (22) der Anschlagszunge (2) gelegen ist, und
- elastische Rückholmittel, die mit der beweglichen Zunge (3) funktionell verbunden sind und bestrebt sind, die Klemmzone (32) mindestens indirekt an die Rückseite (22) der Anschlagszunge (2) anzudrücken,
wobei die bewegliche Zunge (3) außerdem eine Druckzone (34) aufweist, auf die ein Benutzer (6) drücken kann, um die Klemmzone (32) von der Anschlagszunge (2) zu entfernen und zwischen diese ein zu haltendes Objekt (81, 83, 92, 96, 42) einzuschieben oder herauszunehmen,
**dadurch gekennzeichnet, daß** die Anschlagszunge (2) auf ihrer Rückseite (22) einen konvexen Anschlagsbereich aufweist, außerhalb dessen die Anschlagszunge (2) sich von der beweglichen Zunge (3) entfernt, indem sie mit dieser einen keilförmigen Einführungsspalt (51) bildet.

2. Haltevorrichtung nach Anspruch 1, **dadurch gekennzeichnet, daß** die Druckzone (34) zwischen der Klemmzone (32) und der Verbindungszone (33) der beweglichen Zunge (3) gelegen ist.

3. Vorrichtung nach Anspruch 1 oder 2, **dadurch gekennzeichnet, daß** die Verbindungszone (23) der Anschlagszunge (2) und die Verbindungszone (33) der beweglichen Zunge (3) an zwei entgegengesetzten Enden des Körpers (1) gelegen sind.

4. Vorrichtung nach einem der Ansprüche 1 bis 3, **dadurch gekennzeichnet, daß** der Körper (1) und die beiden Zungen (2, 3) aus ein und demselben Materialband gebildet sind, das zwischen dem Körper und der jeweiligen Zunge gebogen ist.

5. Vorrichtung nach einem der Ansprüche 1 bis 4, **dadurch gekennzeichnet, daß** die elastischen Rückholmittel aus einer Elastizität mindestens eines Teils der beweglichen Zunge (3) bestehen.

6. Vorrichtung nach einem der Ansprüche 1 bis 5, **gekennzeichnet durch** Haftmittel (26), die auf mindestens einem Teil der Rückseite (22) der Anschlagszunge (2) und der Vorderseite der Klemmzone (32) der beweglichen Zunge (3) vorgesehen sind.

7. Vorrichtung nach einem der Ansprüche 1 bis 6, **dadurch gekennzeichnet, daß** die bewegliche Zunge (3) länger als die Anschlagszunge (2) ist.

8. Vorrichtung nach einem der Ansprüche 1 bis 7, **gekennzeichnet durch** Mittel (71 bis 74, 76, 77, 79) zur Befestigung des Körpers an einem Träger (7, 78).

9. Vorrichtung nach Anspruch 8, **dadurch gekennzeichnet, daß** die Befestigungsmittel eine Struktur (72, 76, 77) mit unterschiedlicher Geometrie umfassen.

10. Vorrichtung nach einem der Ansprüche 1 bis 7, **dadurch gekennzeichnet, daß** eine Rückseite (12) des Körpers (1) haftende Befestigungsmittel (71) trägt.

11. Verwendung einer Vorrichtung nach einem der Ansprüche 1 bis 10 zum Aufhängen von Schriftstücken (81).

12. Verwendung einer Vorrichtung nach einem der Ansprüche 1 bis 10 zum Aufhängen von Objekten wie Werkzeugen oder Gebrauchsgegenständen (94).

13. Verwendung einer Vorrichtung nach einem der Ansprüche 1 bis 10 zum Aufhängen von Objekten wie Kleider, Lappen, Handtücher.

14. Wäscheklammer mit einer Vorrichtung (41) nach einem der Ansprüche 1 bis 7, wobei die Verbindungszone (23) der Anschlagszunge (2) einen Bügel zur Durchführung einer Wäscheleine (43) bildet.

15. Anstecker mit einer Vorrichtung nach einem der Ansprüche 1 bis 7, bei der die den Zungen entgegengesetzte Rückseite (12) des Körpers (1) an der Rückseite des eigentlichen Ansteckers (91) befestigt ist.

## Claims

1. Holding device comprising:
- a body (1) ;
- a stopping tab (2) having a joining zone (23) with the body (1);
- a mobile tab (3) having a joining zone (33) with the body and a clamping zone (32) located between an anterior face (11) of the body (1) and a posterior face (22) of the stopping tab (2); and
- resilient means connected to the mobile tab (3) for operation and tending to press at least indirectly the clamping zone (32) against the posterior face (22) of the stopping tab (2);
the mobile tab (3) further having a pressure zone (34) upon which a user (6) can press to space apart the clamping zone (32) with respect to the stopping tab (2) so as to slip between them an article (81, 83, 92, 96, 42) that is to be gripped or removed,
**characterized in that** the stopping tab (2) comprises on its posterior face (22) a convex stopping region beyond which the stopping tab (2) separates from the mobile tab (3) by forming with said mobile tab an introduction slit (51) having a corner form.

2. Device according to claim 1, **characterized in that** the pressure zone (34) is located between the clamping zone (32) and the joining zone (33) of the mobile tab (3).

3. Device according to claim 1 or 2, **characterized in that** said joining zone (23) of the stopping tab (2) and the joining zone (33) of the mobile tab (3) are located at two opposite ends of the body (1).

4. Device according to anyone of claims 1 to 3, **characterized in that** the body (1) and the two tabs (2,3) are made from the same material strip bent between the body and each of said tabs, respectively.

5. Device according to anyone of claims 1 to 4, **characterized in that** the resilient means results from an elasticity of at least a part of the mobile tab (3).

6. Device according to anyone of claims 1 to 5, **characterized by** adhesion means (26) supported by at least one of the posterior face (22) of the stopping tab (2) and the anterior face of the clamping zone (32) of the mobile tab (3).

7. Device according to anyone of claims 1 to 6, **characterized in that** the mobile tab (3) is longer than the stopping tab (2).

8. Device according to anyone of claims 1 to 7, **characterized by** means (71 to 74, 76, 77, 79) for fixing the body to a support (7, 78).

9. Device according to claim 8, **characterized in that** the fixing means comprises a variable geometry structure (72, 76, 77).

10. Device according to anyone of claims 1 to 7, **characterized in that** a posterior face (12) of the body (1) comprises adhesive fixing means (71).

11. Use of a device according to anyone of claims 1 to 10 for the suspension of documents (81).

12. Use of a device according to anyone of claims 1 to 10 for the suspension of articles such as tools or equipment (94).

13. Use of a device according to anyone of claims 1 to 10 for the suspension of articles such as clothes, kitchen cloth, towels.

14. Clothes pin comprising a device (41) according to anyone of claims 1 to 7, the joining zone (23) of the stopping tab (2) forming a passage loop for a cloth line.

15. Badge comprising a device according to anyone of claims 1 to 7, with the posterior face (12) of the body (1), at the opposite of the tabs, being fixed to the posterior face of the properly speaking badge (91).
